# EUROPÄISCHE PATENTSCHRIFT

(11) **EP 2 559 962 B1**
(45) Veröffentlichungstag und Bekanntmachung des Hinweises auf die Patenterteilung: **03.10.2018**
(21) Anmeldenummer: 12180174.0
(22) Anmeldetag: 10.08.2012
(51) Int. Cl.: F28D 7/16, F28F 9/00, F28F 9/22, F28F 9/02, F01N 5/02, F02M 26/28

(54) **Abgaswärmeübertrager**
Exhaust gas heat exchanger
Échangeur thermique pour gaz d'échappement

(30) Priorität: 16.08.2011 DE 102011081031
(43) Veröffentlichungstag der Anmeldung: 20.02.2013
(73) Patentinhaber: MAHLE Behr GmbH & Co. KG, 70469 Stuttgart (DE)
(72) Erfinder: Faber, Christian Dipl. Wirt.-Ing. (FH), 70619 Stuttgart (DE); Hund, Simon, 70199 Stuttgart (DE); Siegel, Albrecht Dipl.-Ing. (FH), 71642 Ludwigsburg (DE); Schüle, Matthias Dipl.-Ing., 71732 Tamm (DE); Panic, Predrag Dipl.-Ing. (FH), 71686 Remseck (DE)
(74) Vertreter: Grauel, Andreas

(56) Entgegenhaltungen:
- WO-A2-2009/108238
- WO-A2-2011/061090
- DE-A1-102008 025 862
- DE-U1- 29 622 411
- GB-A- 2 027 864
- JP-A- 2008 297 993
- US-A1- 2007 235 173
- US-A1- 2008 073 059
- US-A1- 2009 013 678

## Beschreibung

Die Erfindung betrifft einen Abgaswärmeübertrager, umfassend ein Rohrbündel mit abgasführenden Rohren sowie ein, von einem Kühlmittel durchströmtes Gehäuse, welches das Rohrbündel umschließt und einen Kühlmitteleinlass und einen Kühlmittelauslass aufweist.

Abgaswärmeübertrager werden vorzugsweise in Kraftfahrzeugen eingesetzt, wo sie an dem Verbrennungsmotor angeordnet sind, das heiße, vom Verbrennungsmotor abgeführte Abgas abkühlen und dem Verbrennungsmotor wieder zuführen. Es sind Abgaswärmeübertrager bekannt, welche ein Rohrbündel mit Abgasrohren aufweisen, das von einem Gehäuse umschlossen ist, durch welches ein Kühlmittel fließt. Dabei wird die Wärme des Abgases an das Kühlmittel abgegeben. Das Kühlmittel gelangt durch einen Kühlmitteleinlass in das Innere des Gehäuses und verlässt nach Durchströmen des Rohrbündels über einen, ebenfalls am Gehäuse ausgebildeten Kühlmittelauslass den Abgaswärmeübertrager.

Aus Bauraumgründen kann es notwendig sein, dass der Kühlmitteleinlass nahe dem Kühlmittelauslass angeordnet ist. Durch diese Konstruktion wird ein Kurzschluss der Kühlmittelströmung innerhalb des Gehäuses erzeugt, was zur Folge hat, dass keine optimale Kühlmittelverteilung über das gesamte Rohrbündel ermöglicht wird.

Um einen solchen Kurzschluss zu unterbinden, ist es bekannt, eindimensionale Einlegebleche in das Gehäuse einzuführen, welche das Gehäuse in Längsrichtung in zwei Kammern teilt. Somit wird das Kühlmittel innerhalb des Abgaswärmeübertragers in den Kammern geleitet. Insbesondere beim Einsatz von eckigen Rohren, die das ebenfalls eckige Rohrbündel bilden, in nicht eckige Gehäuse entstehen Kanäle, durch die das Kühlmittel strömen kann, dabei aber das Rohrbündel nicht optimal umströmt. Somit existieren Teile des Rohrbündels, in welchen das Abgas durch das Kühlmittel nicht optimal gekühlt wird. Das Kühlmittel strömt aufgrund des geringen Widerstands bevorzugt durch diese nicht abgeschlossenen Kanäle, welche einen undefinierten Bypass bilden. Die eindimensionalen Einlegebleche können dabei die sich bildenden Kühlmittelkanäle nicht schließen. Dadurch ist eine gleichmäßige Kühlmittelversorgung des Rohrbündels nicht gewährleistet. Dies führt zu einer eingeschränkten Leistung des Abgaswärmeübertragers.

Die WO 2011/061090 A2 offenbart einen Abgaswärmeübertrager nach dem Oberbegriff von Anspruch 1.

Der Erfindung liegt somit die Aufgabe zugrunde, einen Abgaswärmeübertrager anzugeben, bei welchem unabhängig von der Position des Kühlmitteleinlasses bzw. des Kühlmittelauslasses das Kühlmittel optimal durch den Abgaswärmeübertrager geleitet wird, so dass eine optimale Kühlmittelverteilung über das gesamte Rohrbündel gewährleistet wird.

Erfindungsgemäß wird die Aufgabe mit den Merkmalen von Anspruch 1 gelöst.

Dies hat den Vorteil, dass das Kühlmittel zunächst in einem Kühlmittelkanal an dem Rohrbündel vorbei geleitet wird und anschließend auf dem Rückwege dem Rohrbündel zugeführt wird, wobei das Kühlmittel alle Rohre des Rohrbündels gleichmäßig erfasst. Dadurch wird eine gleichmäßige Kühlmittelversorgung ermöglicht, wodurch eine optimale Leistung des Abgaswärmeübertragers gewährleistet wird. Dies erfolgt unabhängig von den Positionen des Kühlmitteleinlasses und des Kühfmittefauslasses. Insbesondere, wenn die Rohre des Rohrbündels einen eckigen Querschnitt aufweisen, die in ein nicht eckiges Gehäuse eingesetzt werden, werden durch die dreidimensionale Kühlmittelleiteinrichtung die Kanäle verschlossen, die zu unkontrollierten Bypässen führen können. Ein Kurzschluss im Kühlmittelkreislauf wird somit sicher verhindert. Die dreidimensionale Kühlmittelleiteinrichtung dient als Separator für das Kühlmittel und wird je nachdem, wie der Kühlmitteleinlass bzw. der Kühlmittelauslass zueinander liegen, so konstruiert, dass eine optimale Kühlmittelströmung im Abgaswärmeübertrager gewährleistet ist.

Erfindungsgemäß umfasst die Kühlmittelleiteinrichtung das Rohrbündel vollständig, wobei annähernd senkrecht zu dem Kühlmittelkanal mit einem vorgegebenen Abstand zu der Kühlmittelleiteinrichtung, ein, das Gehäuse verschließender Boden ausgebildet ist. Durch den Boden, in welchen die abgasführenden Rohre eingelassen sind, wird sichergestellt, dass das Kühlmittel, welches über den Kühlmitteleinlass und den, außerhalb des Rohrbündels verlaufenden Kühlmittelkanal in das Gehäuse fließt, in Richtung der Rohre um etwa 180° umgelenkt wird. Auf dem Weg zum Kühlmittelauslass umspült das Kühlmittel alle abgasführenden Rohre gleichmäßig. Dadurch wird eine definierte Führung des Kühlmittelflusses gewährleistet.

Erfindungsgemäß weist die Kühlmittelleiteinrichtung mindestens einen Abstandshalter auf, welcher sich in einem Winkel < 90° ausgehend von einem, dem Boden gegenüber liegenden Rand der Kühlmittelleiteinrichtung in Richtung des Bodens erstreckt. Mittels dieses flächigen Abstandshalters wird die Kühlmittelleiteinrichtung an dem Boden fixiert, wodurch eine stabile Halterung der Kühlmittelleiteinrichtung innerhalb des Abgaswärmeübertragers gewährleistet wird. Gleichzeitig wird durch den Abstandshalter das Umlenken der Kühlflüssigkeit in Richtung der, das Abgas führenden Rohre unterstützt.

Erfindungsgemäß weist die Kühlmitteleiteinrichtung einen mehreckigen Querschnitt auf, wobei die Ecken des Querschnittes der Kühlmittelleiteinrichtung das Gehäuse berühren. Die Ecken übernehmen somit die Aufgabe einer breiten Befestigung der Kühlmittelleiteinrichtung an dem Gehäuse. Nach dem Einlegen der Kühlmittelleiteinrichtung in das Gehäuse des Abgaswärmeübertragers wird die Kühlmittelleiteinrichtung mit Hilfe der Ecken an dem Gehäuse positioniert und gleichzeitig am Boden mit den Abstandshaltern fixiert. Des Weiteren verschließt die Kühlmittelleiteinrichtung durch ihre Kontur die Kanäle, die durch den Einsatz der rechteckigen Rohre im nicht eckigen Gehäuse entstehen. Dadurch wird eine optimale Kühlmittelströmung in dem Rohrbündel erreicht, wodurch der Abgaswärmeübertrager eine optimale Leistung erzielt.

Vorteilhafterweise ist an dem Gehäuse in Abgasauslassrichtung eine Abgasumlenkeinheit angeordnet, deren tiefste Stelle innen von einem Abschirmelement überspannt ist. Dadurch wird sichergestellt, dass ein Kondensat, welches sich insbesondere bei Stillstand des Verbrennungsmotors absetzen kann und im negativsten Fall bei sehr kalten Außentemperaturen gefroren als Festkörper auftritt, nicht an der tiefsten und kühlsten Stelle anlagert und durch das Abgas mitgeführt werden kann. Durch das Abschirmelement, auf welchem sich das Kondensat absetzt, wird das Kondensat solange auf Grund seiner zentralen Positionierung im Abgas bei Betrieb des Verbrennungsmotors erwärmt, bis das Kondensat verdampft und im gasförmigen Zustand aus dem Abgaswärmeübertrager transportiert wird. Beschädigungen des Verbrennungsmotors bzw. des, dem Verbrennungsmotor vorgelagerten Turboladers infolge von kleinsten Kondensattropfen bzw. Eispartikeln werden somit zuverlässig verhindert. Eine Funktionsuntüchtigkeit des gesamten Verbrennungsmotors durch den Aufprall des Kondensats auf den Turbolader wird ausgeschlossen. Ein Weitertransport des Kondensats in Form eines Festkörpers in dem heißen Abgas wird zuverlässig unterbunden.

In einer anderen Ausführungsform überdeckt das annähernd eben ausgebildete Abschirmelement einen Kreisbogen der zylinderähnlich ausgebildeten Abgasumlenkeinheit, die die tiefste Stelle enthält, wobei das Abschirmelement an seinen Enden mit der Abgasumlenkeinheit verbunden, insbesondere verschweißt oder verlötet, ist. Durch eine solche brückenähnliche Ausbildung des Abschirmelementes umströmt das Abgas das Abschirmelement von allen Seiten. Dadurch, dass das Kondensat auf dem Abschirmelement durch das Abgas erwärmt wird, wird es wieder in den gasförmigen Zustand überführt und kann mit dem Abgas den Verbrennungsmotor verlassen, ohne dass weitere Schäden auftreten.

In einer Weiterbildung weist das Abschirmelement an den, der Abgasumlenkeinheit innen gegenüber liegenden Enden Fixierelemente zur Befestigung des Abschirmelementes an der Abgasumlenkeinheit auf. Das erfindungsgemäße Abschirmelement ist konstruktiv einfach und kostengünstig herstellbar. Konstruktive Maßnahmen an dem Gehäuse der Abgasumlenkeinheit, um einen Abtransport des Kondensats zu verhindern, können somit unterbleiben.

In einer Variante sind die Abgasumlenkeinheit und das Abschirmelement einstückig als Gussteil ausgebildet. Dies ermöglicht eine besonders kostengünstige Herstellung, da in einem Verfahrensschritt gleichzeitig zwei Bauteile hergestellt werden, wobei das Abschirmelement integraler Bestandteil der Abgasumlenkeinheit ist.

In einer Ausgestaltung sind mindestens zwei Abgasaustrittsstutzen, vorzugsweise an der Abgasumlenkeinheit, ausgebildet. Durch die Anordnung von mindestens zwei Abgasaustrittsstutzen kann das Abgas gleichzeitig an mehrere Leitungen abgeführt werden. Die Verwendung von mehreren Abgasaustrittsstutzen verhindert den Einsatz von zusätzlichen Bauteilen mit einer Sammel- bzw. Verteilerfunktion nach dem Abgaswärmeübertrager, um zu realisieren, dass das, den Abgaswärmeübertrager verlassende Abgas aufgeteilt und in verschiedene Richtungen des Kraftfahrzeuges gelenkt wird. Somit entstehen Kostenvorteile, da Bauteile mit Verteilerfunktion entfallen. Durch die gezielte Anbringung der Abgasaustrittsstutzen kann auf die Geschwindigkeitsverteilung und Temperaturverteilung des Abgases im und nach dem Abgaswärmeübertrager Einfiuss genommen werden.

In einer Variante sind mindestens zwei Abgaseintrittsstutzen vorhanden. Auch bei der Verwendung von mehr als zwei Abgaseintrittsstutzen werden Bauteile mit Sammelfunktion vor dem Abgaswärmeübertrager eingespart. Mehrere Zuleitungen können dabei direkt vom Verbrennungsmotor an den Abgaswärmeübertrager geführt werden, was insbesondere dann sinnvoll ist, wenn der Verbrennungsmotor aus zwei Motorblöcken besteht, wobei von jedem Motorblock eine Abgasleitung dem Abgaswärmeübertrager zugeführt wird.

Die Erfindung lässt zahlreiche Ausführungsformen zu. Eine davon soll anhand der in der Zeichnung dargestellten Figuren näher erläutert werden.

Es zeigt:
- Figur 1:: schematische Darstellung eines Abgaswärmeübertragers mit einer Kühlmitteleiteinrichtung
- Figur 2:: Querschnitt durch den Abgaswärmeübertrager gemäß Figur 1
- Figur 3:: schematische Darstellung eines Abgaswärmeübertragers mit einem Abschirmelement
- Figur 4:: Abgaswärmeübertrager mit zwei Abgasaustrittsstutzen.

Gleiche Merkmale sind mit gleichen Bezugszeichen gekennzeichnet.

In den Figuren 1a und 1b ist ein Ausführungsbeispiel für einen erfindungsgemäßen Abgaswärmeübertrager 1 schematisch in verschiedenen Perspektiven dargestellt. Der Abgaswärmeübertrager 1 weist ein Gehäuse 2 auf, welches einen Kühlmitteleinlass 3 und einen Kühlmittelauslass 4 umfasst. Der Kühlmitteleinlass 3 ist um 90° verdreht zu dem Kühlmittelauslass 4 angeordnet. Das Gehäuse 2 ist vorzugsweise zylindrisch aufgebaut und nimmt in seinen Innenraum eine Kühlmittelleiteinrichtung 5 auf. Diese Kühlmittelleiteinrichtung 5 liegt teilweise innen am Gehäuse 2 an. In die Kühlmittelleiteinrichtung 5 wird Rohrbündel eingeschoben, wobei dieses Rohrbündel Rohre 15 (Figur 3) aufweist, in welche die vom Verbrennungsmotor abgegebenen Abgase geführt werden. Die Kühlmittelleiteinrichtung 5 ist somit zwischen dem Rohrbündel und dem Gehäuse 2 angeordnet, wobei die Kühlmittelleiteinrichtung 5 das Rohrbündel vollständig umschließt. Ein solcher Abgaswärmeübertrager 1 ist am Verbrennungsmotor angeschlossen, damit die Abgase einen möglichst kurzen Weg zum Abgaswärmeübertrager 1 nehmen.

In Figur 2 ist ein Querschnitt durch den, in Figur 1 dargestellten Abgaswärmeübertrager 1 dargestellt. Dabei ist noch einmal der runde Querschnitt des Gehäuses 2 ersichtlich, in welchem sich die Kühlmittelleiteinrichtung 5 erstreckt, die wiederum einen achteckigen Querschnitt aufweist. Die im achteckigen Querschnitt ausgebildeten Ecken 23 bilden in der Längserstreckung der Kühlmittelleiteinrichtung 5 Kanten, welche an der Innenwand des Gehäuses 2 anliegen.

Der achteckige Querschnitt der Kühlmittelleiteinrichtung 5 bildet zwischen dem Gehäuse 2 und der Kühlmittelleiteinrichtung 5 zwei Kühlmittelkanäle 6 und 7, indem die Rundung des Gehäuses 2 durch eine ebene Fläche der Kühlmittelleiteinrichtung 5 übergedeckt wird. Die Kanäle 6 und 7 liegen sich dabei gegenüber. Die außerhalb des Rohrbündels angeordneten Kanäle 6, 7 dienen zur Einführung des Kühlmittels in das Gehäuse 2.

In einem Winkel von 90° zu den Kanälen 6 und 7 weist die Kühlmittelleiteinrichtung 5 zwei Kanalabschlüsse 8 und 9 auf, welche ebenfalls gegenüberliegend ausgebildet sind und freie Räume, die sich zwischen dem Gehäuse 2 und der Kühlmittelleiteinrichtung 5 gebildet haben, abschließen. Damit wird verhindert, dass das Kühlmittel durch diese freien Räume fließen kann. Durch die gerichtete Gestaltung der Kanäle 6 und 7 wird eine kontrollierte Führung des Kühlmittels durch das Gehäuse 2 realisiert.

Darüber hinaus ist jeweils zwischen einem der Kanäle 6 bzw. 7 und einem Kanalabschluss 8, 9 der Kühlmittelleiteinrichtung 5 ein Abstandhalter 10, 11, 12, 13 ausgebildet. Von diesen vier Abstandshaltern 10, 11, 12, 13 sind jeweils zwei spiegelsymmetrisch zueinander ausgebildet und erstrecken sich vom Rand der Kühlmittelleiteinrichtung 5 in Richtung eines Bodens 16 (Figur 3), welcher das Gehäuse 2 abschließt. Die am Rand der Kühlmittelleiteinrichtung 5 befestigten und flächig ausgebildeten Abstandshalter 10, 11, 12, 13 sind dabei ausgehend von dem Rand der Kühlmittelleiteinrichtung 5 um weniger als 90° nach innen gebogen und berühren mit ihren Enden den Boden 16, wodurch die Kühlmittelleiteinrichtung 5 an dem Boden 16 fixiert ist. Da gleichzeitig die Kühlmittelleiteinrichtung 5 mit den Ecken 23 ihres Querschnittes an dem Gehäuse 2 befestigt ist, wird eine stabile Positionierung der Kühlmittelleiteinrichtung 5 innerhalb des Gehäuses 2 des Abgaswärmeübertragers 1 realisiert.

Ein solcher Abgaswärmeübertrager 1 ist an den Verbrennungsmotor angeschlossen, wobei die von dem Verbrennungsmotor abgegebenen Abgase in die Rohre 15 des Rohrbündels strömen, welches innerhalb der Kühlmittelleiteinrichtung 5 gelagert ist. Der Kühlmitteleinlass 3 ist mit den Kanälen 6 und 7 verbunden, wobei hinter dem Kühlmitteleinlass 3 in Richtung des Abgasauslasses die Kühlmittelleiteinrichtung 5 gegenüber dem Kühlmittelauslass 4 verschlossen ist. Dies ist insbesondere aus Figur 1b ersichtlich, wo der Abschluss der Kühlmittelleiteinrichtung 5 durch gebogene Enden 14 realisiert ist. Somit kann das Kühlmittel, welches durch den Kühlmitteleinlass 3 in die Kanäle 6 und 7 einströmt, nur in eine Richtung zwischen dem Gehäuse 2 und der Kühlmittelleiteinrichtung 5 strömen. Erreicht das Kühlmittel den Rand der Kühlmittelleiteinrichtung 5, welcher zum Boden 16 weist und bei welchem durch die Abstandshalter 10, 11, 12, 13 ein vorgegebener Abstand zwischen dem Rand der Kühlmittelleiteinrichtung 5 und dem Boden 16 eingestellt ist, so wird das Kühlmittel aus den Kanälen 6 und 7 in umgekehrte Richtung umgelenkt und durchströmt dabei das Rohrbündel in entgegen gesetzter Richtung, wobei die innerhalb des Rohrbündels vorhandenen, das heiße Abgas führenden Rohre 15 vom Kühlmittel umströmt werden. An dem, dem Boden 16 gegenüberliegenden Seite des Gehäuses 2 ist der Kühlmittelauslass 4 angeordnet, durch welchen das Kühlmittel den Abgaswärmetauscher 1 verlässt. Während das Kühlmittel die Rohre 15 umströmt, wird die Temperatur von dem heißen Abgas, welches in den Rohren 15 enthalten ist, an das Kühlmittel abgegeben und mit dem Kühlmittel aus dem Abgaswärmeübertrager 1 abtransportiert. Auf diese Weise wird die Temperatur des Abgases reduziert und das so abgekühlte Abgas wird nach Passieren des Abgaswärmeübertragers 1 wieder dem Verbrennungsmotor zugeführt.

In den Figuren 3a und 3b ist der Abgaswärmeübertrager 1 mit einer Abgasumlenkeinheit 17 versehen, wobei die Abgasumlenkeinheit 17, welche auch als Diffuser bezeichnet wird, an dem Abgaswärmeübertrager 1 nahe der Kühlmitteleinlassleitung 3a bzw. der Kühlmittelauslassleitung 4a angeordnet. Die Abgasumlenkeinheit 17 ist ebenfalls zylinderförmig ausgebildet, so dass sie sich gut der Form des Gehäuses 2 anpasst. Mit Hilfe der Abgasumlenkeinheit 17 wird das abgekühlte Abgas, welches die Rohre 15 des Rohrbündels passiert hat, an den Turbolader weitergeleitet. Die Weiterleitung des abgekühlten Abgases erfolgt dabei über das Rohr 21.

Wie aus Figur 3a ersichtlich, haben die Rohre 15 einen rechteckigen Querschnitt, wobei der Querschnitt der Kühlmittelleiteinrichtung 5 an die Außenkontur des Rohrbündels angepasst ist, welches ebenfalls einen achteckigen Querschnitt aufweist. Das Gehäuse 2 ist über den, abgaszuflussseitig angeordneten Boden 16 abgeschlossen, wobei die Rohre 15 den Boden 16 durchsetzen und nach außen offen gestaltet sind. Dadurch kann das Abgas, welches vom Verbrennungsmotor abgegeben wird, problemlos in die Rohre 15 und somit in den Abgaswärmeübertrager 1 einströmen.

Die Abgasumlenkeinheit 17 weist in der Nähe ihres tiefsten Punktes ein Abschirmelement 18 auf. Dieses Abschirmelement 18 ist eben ausgebildet, so dass es den tiefsten Punkt der zylindrisch ausgestalteten Abgasumlenkeinheit 17 überspannt. Das Abschirmelement 18 weist an seinen Rändern zwei Fixierelemente 19, 20 auf, welche der Innenkontur der Abgasumlenkeinheit 17 angepasst sind, wobei diese Fixierelemente 19, 20 mit der Abgasumlenkeinheit 17 verlötet oder verschweißt sind. In Figur 3c ist ein Blick auf den Hohlraum 22 dargestellt, welcher sich unterhalb des Abschirmelementes 18 eröffnet und welchen das Abgas das Abschirmelement 18 durchströmen kann.

Wenn der Verbrennungsmotor abgeschaltet ist und abkühlt, sammelt sich Kondensat auf dem Abschirmelement 18 der Abgasumlenkeinheit 17. Bei kalten Außentemperaturen kann ein solches Kondensat auch als Festkörper in Form von Eis gefrieren. Aufgrund der Ablage und Positionierung des Kondensates auf dem Abschirmelement 18 wird beim Einschalten des Verbrennungsmotors das Abgas um das Kondensat herumgeführt, wobei das Abgas nicht bloß oberhalb des Abschirmelementes 18 sondern auch unterhalb des Abschirmelementes 18 entlang geführt wird. Dadurch wird das Kondensat erwärmt und nimmt wieder einen gasförmigen Zustand an. In diesem gasförmigen Zustand kann das Kondensat von allein aus dem Abgaswärmeübertrager 1 abfließen.

Gemäß den Figuren 4a und 4b weist der Abgaswärmeübertrager 1 zwei Abgasaustrittsstutzen 21 und 23 auf. Davon führt der Abgasaustrittsstutzen 21 an den Turbolader, wo das abgekühlte Abgas verdichtet und wiederum dem Verbrennungsmotor zugeführt wird. Der Abgasaustrittsstutzen 23 führt das Abgas an einen nicht weiter dargestellten Zuheizer, welcher als separates Bauteil ausgebildet ist. Ein solcher Zuheizer hat die Aufgabe zusätzlich zur Fahrzeugheizung Wärme an das Fahrzeug abzugeben. Durch das Anbringen von zwei Abgasaustrittsstutzen 21 und 23 an der Abgasumlenkeinheit 17 entfallen Verteilereinrichtungen, um das aus dem Abgaswärmeübertrager 1 ausströmende abgekühlte Abgas verschiedenen Einrichtungen innerhalb des Kraftfahrzeuges zuführen zu können.

## Patentansprüche

1. Abgaswärmeübertrager, umfassend ein Rohrbündel mit abgasführenden Rohren (15) sowie ein, von einem Kühlmittel durchströmtes Gehäuse (2), welches das Rohrbündel umschließt und einen Kühlmitteleinlass (3) und einen Kühlmittelauslass (4) aufweist, wobei zwischen dem Rohrbündel und dem Gehäuse (2) zur Einstellung eines Kühlrnit telkanals (6, 7) mindestens eine dreidimensionale Kühlmittelleiteinrichtung (5) ausgebildet ist, wobei der Kühlmitteleinlass (3) in den Kühlmittelkanal (6, 7) mündet, wobei die Kühlmittelleiteinrichtung (5) das Rohrbündel vollständig umfasst, wobei annähernd senkrecht zu dem Kühlmittelkanal (6, 7) mit einem vorgegebenen Abstand zu der Kühlmittelleiteinrichtung (5), ein, das Gehäuse (2) verschließender Boden (16) ausgebildet ist und die Kühlmittelleiteinrichtung (5) einen mehreckigen Querschnitt aufweist, wobei die Ecken (23) des Querschnittes der Kühlmittelleiteinrichtung (5) das Gehäuse (2) berühren, wobei das Kühlmittel zunächst in einem Kühlmittelkanal an dem Rohrbündel vorbei geleitet und anschließend auf dem Rückweg dem Rohrbündel zugeführt wird, wobei das Kühlmittel alle Rohre des Rohrbündels gleichmäßig erfasst, **gekennzeichnet dadurch, dass** die Kühlmittelleiteinrichtung (5) mindestens einen flächig ausgebildeten Abstandshalter (10, 11, 12, 13) aufweist, welcher sich in einem Winkel < 90° ausgehend von einem, dem Boden (16) gegenüber liegenden Rand der Kühlmittelleiteinrichtung (5) in Richtung des Bodens (16) erstreckt, und somit mit seinem Ende den Boden (16) berührt, wodurch die Kühlmitteleinrichtung (5) an dem Boden (16) fixiert wird.

2. Abgaswärmeübertrager nach Anspruch 1, **dadurch gekennzeichnet, dass** an dem Gehäuse (2) in Abgasauslassrichtung eine Abgasumlenkeinheit (17) angeordnet ist, deren tiefste Stelle innen von einem Abschirmelement (18) überspannt ist.

3. Abgaswärmeübertrager nach Anspruch 2, **dadurch gekennzeichnet, dass** das annähernd eben ausgebildete Abschirmelement (18) einen Kreisbogen der zylinderähnlich ausgebildeten Abgasumlenkeinheit (17), der die tiefste Stelle enthält, überdeckt, wobei das Abschirmelement (18) an seinen Enden mit der Abgasumlenkeinheit (17) verbunden, insbesondere verschweißt oder verlötet, ist.

4. Abgaswärmeübertrager nach Anspruch 2 oder 3, **dadurch gekennzeichnet, dass** das Abschirmelement (18) an den, der Abgasumlenkeinheit (17) innen gegenüber liegenden Enden Fixierelemente (19, 20) zur Befestigung des Abschirmelementes (18) an der Abgasumlenkeinheit (17) aufweist.

5. Abgaswärmeübertrager nach Anspruch 2, 3 oder 4, **dadurch gekennzeichnet, dass** die Abgasumlenkeinheit (17) und das Abschirmelement (18) einstückig als Gussteil ausgebildet sind.

6. Abgaswärmeübertrager nach mindestens einem der vorhergehenden Ansprüche, **dadurch gekennzeichnet, dass** mindestens zwei Abgasaustrittsstutzen (21, 23), vorzugsweise an der Abgasumlenkeinheit (17), ausgebildet sind.

7. Abgaswärmeübertrager nach Anspruch 6, **dadurch gekennzeichnet, dass** mindestens zwei Abgaseintrittsstutzen vorhanden sind.

## Claims

1. An exhaust gas heat exchanger, comprising a tube bundle with exhaust gas guiding tubes (15) and a housing (2) through which a cooling medium flows and which surrounds the tube bundle and has a cooling medium inlet (3) and a cooling medium outlet (4), wherein at least one three-dimensional cooling medium guiding device (5) is formed between the tube bundle and the housing (2) for adjusting a cooling medium channel (6, 7), wherein the cooling medium inlet (3) opens into the cooling medium channel (6, 7), wherein the cooling medium guiding device (5) fully comprises the tube bundle, wherein approximately perpendicular to the cooling medium channel (6, 7), with a predetermined distance to the cooling medium guiding device (5), a bottom (16) closing the housing (2) is formed and the cooling medium guiding device (5) has a polygonal cross-section, wherein the corners (23) of the cross-section of the cooling medium guiding device (5) touch the housing (2), wherein the cooling medium is first guided past the tube bundle in a cooling medium channel and is then delivered to the tube bundle on the way back, wherein the cooling medium enters all tubes of the tube bundle in a uniform manner, **characterised in that** the cooling medium guiding device (5) has at least one spacer (10, 11, 12, 13) with a planar configuration which extends in an angle < 90° starting from an edge of the cooling medium guiding device (5) opposite the bottom (16) in the direction of the bottom (16) and thus touches the bottom (16) with its end, whereby the cooling medium guiding device (5) is fixed to the bottom (16).

2. The exhaust gas heat exchanger according to claim 1, **characterised in that** an exhaust gas deflection unit (17) is arranged at the housing (2) in the exhaust gas outlet direction, whose deepest point is spanned by a cover element (18) in the inside.

3. The exhaust gas heat exchanger according to claim 2, **characterised in that** the cover element (18) with the approximately flat configuration covers a circular arc of the exhaust gas deflection unit (17) formed in a cylinder-like manner which contains the deepest point, wherein the ends of the cover element (18) are connected, in particular welded or soldered to the exhaust gas deflection unit (17).

4. The exhaust gas heat exchanger according to claim 2 or 3, **characterised in that** the ends of the cover element (18) opposite the exhaust gas deflection unit (17) in the inside have fixation elements (19, 20) in order to secure the cover element (18) on the exhaust gas deflection unit (17).

5. The exhaust gas heat exchanger according to claim 2, 3 or 4, **characterised in that** the exhaust gas deflection unit (17) and the cover element (18) are integrally formed as one cast piece.

6. The exhaust gas heat exchanger according to at least one of the preceding claims, **characterised in that** at least two exhaust gas outlet nozzles (21, 23) are formed, preferably on the exhaust gas deflection unit (17) .

7. The exhaust gas heat exchanger according to claim 6, **characterised in that** at least two exhaust gas inlet nozzles are provided.

## Revendications

1. Echangeur de chaleur de gaz d'échappement comprenant un faisceau de tubes comportant des tubes (15) acheminant les gaz d'échappement, et comprenant aussi un carter (2) traversé par un liquide de refroidissement, lequel carter entoure le faisceau de tubes et présente une entrée de liquide de refroidissement (3) et une sortie de liquide de refroidissement (4), où au moins un dispositif de guidage tridimensionnel (5) du liquide de refroidissement, servant au réglage d'un conduit de liquide de refroidissement (6, 7), est configuré entre le faisceau de tubes et le carter (2), où l'entrée de liquide de refroidissement (3) débouche dans le conduit de liquide de refroidissement (6, 7), où le dispositif de guidage de liquide de refroidissement (5) entoure complètement le faisceau de tubes, où un fond (16) fermant le carter (2) est configuré en étant presque perpendiculaire au conduit de liquide de refroidissement (6, 7) ayant un intervalle prédéfini par rapport au dispositif de guidage de liquide de refroidissement (5), et le dispositif de guidage de liquide de refroidissement (5) présente une section polygonale, où les parties angulaires (23) de la section du dispositif de guidage de liquide de refroidissement (5) sont au contact du carter (2), où le liquide de refroidissement est dirigé en premier lieu dans un conduit de liquide de refroidissement passant devant le faisceau de tubes, puis, au cours du trajet de retour, ledit liquide de refroidissement est fourni au faisceau de tubes, où le liquide de refroidissement dessert de façon uniforme tous les tubes du faisceau de tubes, **caractérisé en ce que** le dispositif de guidage de liquide de refroidissement (5) présente au moins une pièce d'écartement (10, 11, 12, 13) configurée sur une grande étendue, laquelle pièce d'écartement s'étend, en direction du fond (16), suivant un angle < 90° à partir d'un bord du dispositif de guidage de liquide de refroidissement (5), ledit bord étant placé à l'opposé du fond (16) et, par conséquent, ladite pièce d'écartement, avec son extrémité, est au contact du fond (16), faisant que le dispositif de guidage de liquide de refroidissement (5) est fixé sur le fond (16).

2. Echangeur de chaleur de gaz d'échappement selon la revendication 1, **caractérisé en ce qu'**un ensemble déflecteur de gaz d'échappement (17) est disposé sur le carter (2) dans la direction de sortie des gaz d'échappement, ensemble déflecteur de gaz d'échappement dont le point le plus bas est recouvert, à l'intérieur, d'un élément de protection (18).

3. Echangeur de chaleur de gaz d'échappement selon la revendication 2, **caractérisé en ce que** l'élément de protection (18), configuré en étant presque plan, recouvre un arc de cercle de l'ensemble déflecteur de gaz d'échappement (17) configuré de façon semblable à un cylindre, lequel arc de cercle contient le point le plus bas, où l'élément de protection (18), au niveau de ses extrémités, est assemblé, en particulier soudé ou brasé, avec l'ensemble déflecteur de gaz d'échappement (17).

4. Echangeur de chaleur de gaz d'échappement selon la revendication 2 ou 3, **caractérisé en ce que** l'élément de protection (18) présente, au niveau des extrémités opposées intérieurement à l'ensemble déflecteur de gaz d'échappement (17), des éléments de fixation (19, 20) servant à la fixation de l'élément de protection (18) sur l'ensemble déflecteur de gaz d'échappement (17).

5. Echangeur de chaleur de gaz d'échappement selon la revendication 2, 3 ou 4, **caractérisé en ce que** l'ensemble déflecteur de gaz d'échappement (17) et l'élément de protection (18) sont réalisés comme une pièce moulée monobloc.

6. Echangeur de chaleur de gaz d'échappement selon au moins l'une quelconque des revendications précédentes, **caractérisé en ce qu'**au moins deux tubulures de sortie de gaz d'échappement (21, 23) sont formées de préférence sur l'ensemble déflecteur de gaz d'échappement (17).

7. Echangeur de chaleur de gaz d'échappement selon la revendication 6, **caractérisé en ce qu'**au moins deux tubulures d'entrée de gaz d'échappement sont présentes.
